# EUROPÄISCHE PATENTANMELDUNG

(11) **EP 2 159 488 A1**
(43) Veröffentlichungstag der Anmeldung: **03.03.2010**
(21) Anmeldenummer: 08014963.6
(22) Anmeldetag: 25.08.2008
(51) Int. Cl.: F24C 7/08

(54) **Verfahren zur intelligenten Warnmeldeausgabe für Gargeräte**

(71) Anmelder: Rational AG, 86899 Landsberg/Lech (DE)
(72) Erfinder: Klasmeier, Jürgen, 86899 Landsberg (DE); Lauterbach, Katrin, 86899 Landsberg (DE)
(74) Vertreter: Weber-Bruls, Dorothée

(57) **Zusammenfassung**

Die vorliegende Erfindung betrifft ein Verfahren zum Bestimmen eines Zeitpunkts zur Ausgabe zumindest einer optischen und/oder akustischen Warnmeldung für ein Gargerät mit einem über eine Garraumtür verschließbaren Garraum, in dem Gargut mittels einer Gargutbehandlungseinrichtung behandelt und/oder mittels einer Reinigungseinrichtung eine Reinigung durchgeführt werden kann, in Abhängigkeit von zumindest einer Öffnungszeit der Garraumtür, wobei in Abhängigkeit von einem Betriebszustand des Gargeräts, einem im Gargerät ablaufenden Arbeitsprogramm, einer Beladung des Garraums mit Gargut, einer Beladung des Gargeräts mit Reinigungsmittel, einem Klima im Garraum und/oder einem Energieverbrauch des Gargeräts aus einer Vielzahl an Warnmeldungen eine Warnmeldung ausgewählt und der Ausgabezeitpunkt derselben bestimmt wird; und ein Gargerät zum Durchführen solch eines Verfahrens.

## Beschreibung

Die Erfindung betrifft ein Verfahren zum Bestimmen eines Zeitpunkts zur Ausgabe zumindest einer optischen und/oder akustischen Warnmeldung für ein Gargerät mit einem über eine Garraumtür verschließbaren Garraum, in dem Gargut mittels einer Gargutbehandlungseinrichtung behandelt werden kann, in Abhängigkeit von zumindest einer Öffnungszeit der Garraumtür.

Gargeräte mit intelligenten Garprogrammen für gewerbliche Anwendungen sind aus dem Stand der Technik gut bekannt. Dabei besteht ein grundsätzliches Bedürfnis, die Anwendung solcher Gargeräte zu vereinfachen, indem Anwendern solcher Gargeräte nützliche Hinweise, die auf den Betriebszustand des Gargeräts bezogen sind, gegeben und dadurch die Bedienbarkeit solcher Gargeräte verbessert wird.

So ist aus der DE 10 2005 020 744 B3 ein Verfahren zum Führen eines Garprozesses unter Berücksichtigung des Öffnungsgrads einer Garraumöffnung bekannt, bei dem neben dem Öffnungswinkel der Garraumtür auch die Zeitdauer der Öffnung der Garraumtür erfasst und beim Führen des Garprozesses berücksichtigt wird. Abhängig von der Öffnungsdauer und dem Öffnungswinkel der Garraumtür wird bei Überschreiten eines bestimmten Schwellenwertes ein Warnhinweis ausgesandt.

In einem sogenannten Level-Control-Modus bzw. bei sogenannten Level-Control-Programmen kann bzw. können in unterschiedlichen Behandlungsebenen eines Garraums eines Gargeräts unterschiedliche Gargüter gegart werden, und zwar zu unterschiedlichen Zeiten, jedoch auch zumindest zeitweise parallel. Zu diesem Zweck wird für jede Behandlungsebene entweder der Zustand des Garguts separat bestimmt, oder jeder Behandlungsebene wird ein eigener Zeitgeber bzw. Timer zugeordnet, so dass die Garzeit jedes Gargut in jeder Behandlungsebene separat angezeigt bzw. gesteuert werden kann. Ein Level-Control-Modus bzw. Level-Control-Programm ermöglicht eine rollierende Beschickung eines Garraums, die insbesondere für eine À-la-carte-Küche in einem Restaurant von besonderer Bedeutung ist.

In der nicht vorveröffentlichten DE 10 2008 021 246 wird eine Anzeige für ein solches Level-Control-Programm beschrieben. Zu diesem Zweck ist jeder mit Gargut beladbaren Gargutebene ein eigener Anzeigenbereich zugeordnet, auf dem relevante Information bezüglich des Zustands des Gargut, des Garraumklimas und/oder der Zeitdauer des ablaufenden Garprogramms angezeigt werden können. Dabei können auch Anzeigen für noch nicht beladene sowie auch zu beladene Ebenen vorgesehen sein. Ist ein Wechsel des Beladungszustands einer Behandlungsebene vorgesehen, so wird dies bspw. durch eine optische Hervorhebung des betreffenden Anzeigebereichs angezeigt.

Nachteilig ist hieran, dass die klimatischen Bedingungen im Garraum des Gargeräts, die sich insbesondere durch die Temperatur, die Feuchte und die Zirkulation der Garraumatmosphäre bestimmen, nicht bei der Bestimmung des Zeitpunkts zum Beladen einer Behandlungsebene beim Level-Control-Programmen berücksichtigt werden. Dadurch kann es zu unnötigen Energieverlusten sowie einer Beeinträchtigung der Garergebnisse kommen. Aufgabe der vorliegenden Erfindung ist es daher, das gattungsgemäße Verfahren derart weiterzuentwickeln, dass es die Nachteile des Stands der Technik überwindet. Insbesondere soll dabei das Klima im Garraum des Gargeräts berücksichtigt werden, um unnötige Energieverluste zu vermeiden und eine Beeinträchtigung der Garergebnisse zu verhindern.

Dieser Aufgabe wird erfindungsgemäß dadurch gelöst, dass in Abhängigkeit von einem Betriebszustand des Gargeräts, einem im Gargerät ablaufenden Arbeitsprogramm, einer Beladung des Garraums mit Gargut, einer Beladung des Gargeräts mit Reinigungsmittel, einem Klima im Garraum und/oder einem Energieverbrauch des Gargeräts aus einer Vielzahl an Warnmeldungen eine Warnmeldung ausgewählt und der Ausgabezeitpunkt derselben bestimmt wird.

Dabei ist bevorzugt, dass Gefahrenhinweise, Bedienvorschläge und/oder Handlungsaufforderungen von der Vielzahl an Warnmeldungen umfasst werden.

Zudem ist bevorzugt, dass der Ausgabezeitpunkt, die Ausgabeart und/oder die Ausgabedauer der Warnmeldung auch von zumindest einer, vorzugsweise für die ausgewählte Warnmeldung, vorgegebenen oder vorgebbaren Zeitdauer nach Auswahl der Warnmeldung abhängt.

Weiterhin wird weiter vorgeschlagen, dass der Betriebszustand des Gargeräts bestimmt wird aus dem Betriebszustand zumindest einer Komponente der Gargutbehandlungseinrichtung insbesondere zumindest eines einer Behandlungsebene im Garraum zugeordneten Zeitgebers, und/oder zumindest einer Komponente der Reinigungseinrichtung und/oder über zumindest eine erste Sensiereinrichtung und/oder die Anzahl, die Dauer und/oder das Ausmaß einer Garraumtüröffnung.

Es kann auch vorgesehen sein, dass das Arbeitsprogramm ausgewählt wird als ein Garprogramm, ein Reinigungsprogramm und/oder ein Diagnoseprogramm, wobei vorzugsweise das Garprogramm eine rollierende Beschickung des eine Vielzahl von Beladungsebenen aufweisenden Garraums ermöglicht.

Erfindungsgemäß wird vorgeschlagen, dass die Beladung des Garraums und/oder die Beladung des Gargeräts bestimmt wird über eine Anwendereingabe, zumindest eine zweite Sensiereinrichtung, das Klima im Garraum, eine Aktivierung zumindest einer Komponente der Gargutbehandlungseinrichtung, vorzugsweise zumindest eines einer Behandlungsebene im Garraum zugeordneten Zeitgebers, eine Aktivierung zumindest einer Komponente der Reinigungseinrichtung, und/oder die Anzahl, die Dauer und/oder das Ausmaß einer Garraumtüröffnung.

Bevorzugte erfindungsgemäße Verfahren sind **dadurch gekennzeichnet, dass** das Klima im Garraum bestimmt wird über zumindest eine dritte Sensiereinrichtung, den Betriebszustand des Gargeräts, das Arbeitsprogramm, die Beladung und/oder die Anzahl, die Dauer und/oder das Ausmaß einer Garraumtüröffnung.

Auch kann erfindungsgemäß vorgesehen sein, dass der Energieverbrauch des Gargeräts bestimmt wird über zumindest eine vierte Sensiereinrichtung, den Betriebszustand des Gargeräts, das Arbeitsprogramm, die Beladung, das Klima und/oder die Anzahl, die Dauer und/oder das Ausmaß einer Garraumtüröffnung.

Bevorzugt ist erfindungsgemäß, dass bei der Bestimmung des Betriebszustands, der Beladung, des Klimas und/oder des Energieverbrauchs auf in einer Speichereinrichtung hinterlegte Daten zurückgegriffen wird, die vorzugsweise beim Betrieb des Gargeräts selbstlernend angepasst werden können.

Dabei kann vorgesehen sein, dass die Daten, insbesondere für Arbeitsprogramme und/oder empirisch gewonnene, Türöffnungszeiten umfassen, und/oder ein Toleranzbereich der Daten bei der Auswahl der Warnmeldung berücksichtigt wird.

Mit der Erfindung wird auch vorgeschlagen, dass der Gefahrenhinweise auf eine Gefahr bezüglich einer Garqualität, einer Ressourcenverschwendung, insbesondere in Form einer Energieverschwendung, Wasserverschwendung und/oder Reinigungsmittelverschwendung, einer Verlängerung der Zeit zum Ablauf des Arbeitsprogramms und/oder einer Verletzung eines Anwenders hinweist.

Erfindungsgemäße Ausführungsformen können ferner dadurch gekennzeichnet sein, dass die Anzahl, die Dauer und/oder das Ausmaß einer Garraumtüröffnung und/oder Garraumtürschließung, eine Beladung des Garraums mit Gargut, vorzugsweise unter Angabe eines Garguts, einer Behandlungsebene und/oder eines Gargutträgers, eine Beladung des Gargeräts mit Reinigungsmittel, vorzugsweise unter Angabe der chemischen Zusammensetzung und/oder der Menge des Reinigungsmittels und/oder des Orts der Platzierung des Reinigungsmittels, eine Einstellung der Gargutbehandlungseinrichtung, insbesondere eine Aktivierung eines, vorzugsweise zumindest einer Behandlungsebene im Garraum zugeordneten, Zeitgebers, eine Einstellung der Reinigungseinrichtung und/oder eine Auswahl eines Arbeitsprogramms, insbesondere zumindest eines Arbeitsvorgangs, des Arbeitsprogramms, betrifft.

Zudem kann vorgesehen sein, dass die Anzeige der Warnmeldung nach Verstreichen zumindest einer bestimmten Zeitdauer ab dem Zeitpunkt der Ausgabe zumindest einmalig geändert, verstärkt und/oder hervorgehoben wird, vorzugsweise lauter und/oder schriller wird bei einer akustischen Warnmeldung, und/oder größer, bunter, heller, blinkend und/oder umkastelt wird bei einer optischen Warnmeldung, und/oder wiederholt wird.

Die Erfindung liefert auch Gargerät mit einem Garraum, einer Gargutbehandlungseinrichtung zur Behandlung von Gargut im Garraum, einer Reinigungseinrichtung zum Reinigen insbesondere des Garraums, einer Anzeigeeinrichtung, einer Bedieneinrichtung und einer Steuereinrichtung zum Durchführen eines erfindungsgemäßen Verfahrens.

Dabei kann vorgesehen sein, dass die Anzeigeeinrichtung und die Bedieneinrichtung in einem ausgeformt sind und/oder zumindest ein Touchscreen, einen Lautsprecher und/oder ein Mikrophon umfassen.

Ferner kann auch vorgesehen sein, dass die Gargutbehandlungseinrichtung zumindest eine Heizeinrichtung, eine Kühleinrichtung, eine Garraumatmosphärenzirkulationseinrichtung, eine Feuchtigkeitszufuhreinrichtung, eine Feuchtigkeitsabfuhreinrichtung und eine Wärmespeichereinrichtung umfasst, und/oder die Reinigungseinrichtung zumindest eine Wasserzufuhreinrichtung und eine Reinigugsmittelzufuhreinrichtung, vorzugsweise umfassend zumindest einen Reinigungsmittelbehälter, aufweist.

Schließlich kann auch vorgesehen sein, dass zumindest eine Sensiereinrichtung zum Erfassen des Einschaltens und/oder Ausschaltens zumindest einer Komponente der Gargutbehandlungseinrichtung, wie insbesondere eines Zeitgebers, und/oder einer Komponente der Reinigungsmitteleinrichtung, insbesondere der Wasserzufuhr, einer für das Klima im Garraum charakteristischen Größe, insbesondere bestimmt durch die Temperatur, Feuchte und/oder Garraumatmosphärenzirkulation, der Anzahl, der Dauer und/oder des Ausmaßes einer Garraumtüröffnung, wobei das Ausmaß insbesondere durch einen Garraumtüröffnungswinkel bestimmt ist, und/oder eines Garegrads zumindest eines Garguts, insbesondere des inneren urid/oder äußeren Garegrads.

Der Erfindung liegt somit die überraschende Erkenntnis zugrunde, dass durch die Ausgabe von Warnmeldungen insbesondere in einem Level-Control-Modus eines Gargeräts, die in Abhängigkeit vom Betriebszustand des Gargeräts, den im Garraum des Gargeräts ablaufenden Garprogrammen, einschließlich der Garzeit des Garguts, der Beladung des Garraums mit Gargut, dem Klima im Garraum und/oder dem Energieverbrauch des Gargeräts bestimmt werden, gleichzeitig die Öffnungszeit bzw. -dauer einer Garraumtür zum Verschließen des Garraums berücksichtigt werden kann, um einen Anwender auf die im Garraum herrschenden klimatischen Bedingungen und daraus resultierende Probleme sowie Handlungsmöglichkeiten hinzuweisen, damit dieser darauf reagieren kann. Dadurch ist es dem Anwender eines solchen Verfahrens möglich, eine Optimierung im Level-Control-Modus zu erzielen, und zwar durch eine Reduktion des Energieverbrauchs sowie von Fehlbedienungen. Zu diesem Zweck kann eine Warnmeldung auch mit dem Zuschalten oder Abschalten bestimmter Programmoptionen verbunden sein.

So können erfindungsgemäß die Veränderungen des Garraumklimas, die dadurch entstehen, dass die Garraumtür über einen bestimmten Zeitraum geöffnet ist, erkannt und bei der Steuerung von im Level-Control-Modus ablaufenden Programmen berücksichtigt werden. Als Warnmeldung im Sinne der vorliegenden Erfindung werden dabei auch solche Anzeigen verstanden, die zu einem Be- oder Entladen des Garraums mit Gargut auffordern. Die Warnmeldungen können dabei die einzelnen Behandlungsebenen den Garraums betreffen oder auch des gesamten Garraum als solchen. Eine Warnmeldung im Sinne der Erfindung ist aber auch ein Hinweis zur Energieeinsparung, der sich zum Beispiel darauf bezieht, dass die Garraumtür des Gargeräts nun dringend geschlossen werden soll, oder ein Hinweis darauf, dass zur Vermeidung der Verschlechterung eines Garergebnisses der Garraum vor dem nächsten Beladen zumindest eine Behandlungsebene zunächst erneut vorgeheizt werden muss.

Die Warnmeldungen lassen sich grundsätzlich in zwei Kategorien unterteilen. Zum Einen gibt es Warnhinweise, die zum Beispiel auf die Gefahren hinweisen, die daraus resultieren, wenn sich bei zu lang geöffneter Garraumtür noch Gargut im Garraum befindet, oder die Temperatur im Garraum zu niedrig für weitere Beladungen des Garraums mit Gargut ist. Zum anderen können Hinweise oder Aufforderungen erfolgen, wie zum Beispiel Vorschläge zur Bedienung des Gargeräts zwecks Energieeinsparung, Anzeigen, welche Gargüter aus welchen Behandlungsebenen entnommen werden sollen, oder dergleichen.

Weitere Merkmale und Vorteile der Erfindung ergeben sich aus der nachfolgenden Beschreibung, in der beispielhaft ein möglicher Ablauf eines erfindungsgemäßen Verfahrens erläutert wird.

Zu Beginn, also direkt nach dem Start eines Level-Control-Programms und noch bevor der Garraum eines Gargeräts, bei dem es sich bspw. um ein Gargerät der Anmelderin handeln kann, das mit dem Handelsnamen SelfCooking Center^{®} vertrieben wird, mit einem Gargut beladen und ein Timer aktiviert ist, wird zunächst der Garraum des Gargeräts bei geschlossener Garraumtür vorgeheizt. Damit soll erreicht werden, dass zum Zeitpunkt des Beladens des Garraums mit einem ersten Gargut die für dieses Gargut geeigneten klimatischen Garraumbedingungen herrschen. Sobald das Vorheizen des Garraums abgeschlossen ist, wird über ein optisches und/oder akustisches Signal einer ersten Warnmeldung in Form eines allgemeinen Hinweises oder besser einer Aufforderung ausgegeben, dass der Garraum nun mit dem ersten Gargut beladen werden kann.

Zur Beladung wird der Anwender des Gargeräts die Garraumtür öffnen, um das erste Gargut in eine erste Behandlungsebene des Garraums zu platzieren. Sobald die Garraumtür für 30 Sekunden geöffnet ist, gibt das Gargerät eine zweite Warnmeldung aus, die den Anwender des Gargeräts darauf hinweist, dass der Garraum schneller beladen werden soll oder die Tür des Garraums wieder geschlossen werden sollte. Die Warnmeldung wird als Ton, sprachlich und/oder graphisch auf einer Anzeigeeinrichtung des Gargeräts dargestellt. Ziel ist es dabei, einerseits die Qualität des Garergebnisses dadurch zu sichern, dass die geeigneten klimatischen Bedingungen nach Beladen des Garraums mit dem ersten Gargut auch tatsächlich vorhanden sind. Andererseits soll die Energie, die zum Betrieb des Gargeräts notwendig ist, minimiert werden. Letzteres wird dadurch erreicht, dass unnötige Energieverluste, die durch ein Auskühlen des Garraums bei geöffneter Garraumtür verursacht werden, vermieden werden können.

Bleibt die Garraumtür im weiteren Verlauf immer noch geöffnet, so wird nach 60 Sekunden eine dritte Warnmeldung ausgegeben. Diese Warnmeldung erfolgt beispielsweise durch einen veränderten, anderen Wamton sowie eine sprachliche und/oder textliche Ausgabe: "Beladen nicht mehr möglich, erneut vorheizen". Anstatt einen festen Zeitpunkt für die Ausgabe der dritten Warnmeldung vorzugeben, kann auch vorgesehen sein, den Verlauf der Garraumtemperatur mittels eines im Gargerät vorgesehen Garraumtemperatursensors zu verfolgen und bei Absinken der Garraumtemperatur unter einen Mindestwert besagte Warnmeldung auszugeben. Die dritte Warnmeldung ist zu diesem Zeitpunkt notwendig geworden, weil die Garraumtemperatur zu stark abgefallen ist, um ein zufriedenstellendes Garergebnis noch zu ermöglichen. Gleichzeitig mit der Ausgabe der dritten Warnmeldung kann auch vorgesehen sein, dass das Level-Control-Programm auf den Schritt "Vorheizen" zurückgesetzt wird. Beim Schließen der Garraumtür hat der Anwender dann also nicht mehr die Möglichkeit, einen Timer für die erste Behandlungsebene einzustellen bzw. die erste Behandlungsebene auszuwählen. Vielmehr wird er durch die dritte Warnmeldung darauf aufmerksam gemacht, dass das Level-Control-Programm den Garraum erneut vorheizt. So ist er in der Lage, auch wenn er irrtümlich den Garraum mit Gargut beladen hat, noch zu diesem Zeitpunkt seinen Irrtum zu erkennen und das Gargut wieder aus dem Garraum zu entfernen.

Die Zeit bis zum Auslösen der dritten Warnmeldung kann dabei in Abhängigkeit des erkannten Türöffnungswinkels variiert werden. Dabei gilt, je größer der Türöffnungswinkel ist, desto kürzer wird die Zeit bis zur Ausgabe der Warnmeldung. Der Türöffnungswinkel kann als Parameter, z.B. als Faktor, mit dem die Zeit bis zur Ausgabe der dritten Warnmeldung skaliert wird, berücksichtigt werden.

Im weiteren Verlauf des Level-Control-Programms werden dann einige Gargüter in einigen Behandlungsebenen des Garraums des Gargeräts platziert sein, ohne dass bislang ein Timer dieser Behandlungsebene abgelaufen ist, so dass bei einer Türöffnung die Beladung eines weiteren Garguts in eine freie Behandlungsebene erwartet wird. Zu diesem Zweck werden auf der Anzeigeeinrichtung diejenigen Behandlungsebenen optisch hervorgehoben, die noch nicht mit Gargut belegt sind, sobald die Garraumtür geöffnet wird. Die Hervorhebung auf der Anzeigeeinrichtung kann beispielsweise durch eine größere Schrift, eine andere Farbe, ein Einrahmen oder ein Blinken des Anzeigebereichs erfolgen, der der entsprechenden Behandlungsebene zugeordnet ist. Auch diese Hervorhebung wird im Rahmen dieser Anmeldung als Warnmeldung verstanden. Es liegt somit durch die Hervorhebung eine vierte Warnmeldung vor.

Beim Beladen des weiteren Garguts in eine der noch beladbaren Behandlungsebene wird der entsprechende Anzeigenbereich durch den Anwender des Gargeräts ausgewählt und eine Timereinstellung durchgeführt, die sich auf die betreffende Behandlungsebene bezieht. Bleibt die Garraumtür dabei länger als 30 Sekunden geöffnet, erscheint eine fünfte Warnmeldung, da gleichzeitig noch Timer aktiv, um darauf hinzuweisen, dass die Garvorgänge im Garraum unterbrochen sind. Der Warnhinweis kann immer stärker werden, z.B. dadurch, dass ein akustischer Warnton lauter wird oder eine optische Anzeige schneller blinkt, um den Anwender auf die zunehmende Dringlichkeit des Problems hinzuweisen. Die fünfte Warnmeldung erfolgt somit, da sich noch Gargut im Garraum befindet, dessen Garzeit nun zum Durchgaren nicht mehr ausreichen könnte. Es muss aber kein Abbruch des Garprogramms erfolgen, da die Türöffnungszeiten intelligent verarbeitet werden können. So kann beispielsweise die Türöffnungszeit zur Gesamtgarzeit addiert oder die Garraumtemperatur proportional zur Türöffnungszeit erhöht werden.

Wenn infolge des Fortschreitens des Level-Controls-Programms ein oder mehrere Timer abgelaufen sind, so wird bei Öffnen der Garraumtür eine Entnahme zumindest eines Garguts erwartet. Je nach Anzahl der abgelaufenen Timer, d.h. je nach Anzahl der zu entnehmenden Gargüter, wird eine Entnahmezeit X pro Einschub vorgegeben. Ist diese Entnahmezeit zuzüglich einer Reservezeit überschritten, erscheint eine sechste Warnmeldung "Bitte Tür schließen oder beladen". Werden beispielsweise die Gargüter aus drei Behandlungsebenen, wie den Ebenen 4, 6 und 8, entnommen, ist als Vorgabe für die Entnahmezeit 15 Sekunden vorgesehen und wird 10 Sekunden für eine Reservezeit angenommen, so ergibt sich hieraus, dass die sechste Warnmeldung nach 3 * 15+10=55 Sekunden ausgeben wird. So würde also nach 55 Sekunden ein akustisches sechsten Warnsignal ertönen und beim Öffnen der Garraumtür würde eine Sprachausgabe "Entnahme der Einschübe 4, 6, 8" bzw. "Take out Trailnumbers 4, 6, 8" ausgegeben werden.

Nach dem Ende des Level-Control-Programms für die Gargüter der Einschübe 4, 6 und 8 kann eine siebte Warnmeldung in Form eines Hinweises ausgegeben werden, wenn die entsprechenden Gargüter von der fünften Warnmeldung betroffen waren, wonach die Gargüter überprüft werden sollen, da die Garraumtür beim Beladen des weiteren Garguts möglicherweise zu lange geöffnet war.

Zu einem noch späteren Zeitpunkt sind alle Timer abgelaufen und gegebenenfalls das letzte Gargut aus dem Garraum entnommen. Bleibt die Tür dann länger als 30 Sekunden geöffnet, so erscheint eine achte Warnmeldung "Erneut beladen oder Tür schließen", um einen unnötigen Energieverlust zu vermeiden.

Nach dem Ablauf von weiteren 90 Sekunden ist dann ein Beladen nicht mehr möglich, sondern es wird lediglich ein neues Vorheizen angeboten. Zu diesem Zweck kann für eine neunte Warnmeldung ein veränderter Wamton vorgesehen sein. Auch kann eine Option zum Einstellen eines Timers analog zum Ablauf direkt nach dem Vorheizen des Level-Control-Programms, wie oben geschildert, deaktiviert werden. Wenn die Abkühlung des Garraums gewünscht wird, kann auch als zehnte Warnmeldung angezeigt werden, welche Gargüter bei dem derzeitigen Klima, das aus der Türöffnungszeit und gegebenenfalls dem Türöffnungswinkel berechnet werden kann, derzeitig gegart werden können. Ist der Garraum beispielsweise noch sehr heiß, kann angezeigt werden, dass Steaks im Garraum gegrillt werden können. Kühlt sich der Garraum dann zunehmend ab, so wechselt die Anzeige zu "Gemüse Dämpfen möglich".

Im Laufe des Level-Control-Programms ist es auch möglich, dass die Tür geöffnet oder geschlossen wird, ohne dass ein Timer ausgewählt wurde. Sinkt die Garraumtemperatur, nachdem die Garruaumtür geschlossen wurde, merklich ab, so ist davon auszugehen, dass nur versehentlich kein Timer eingestellt wurde, obwohl ein Produkt in den Garraum eingebracht wurde. Ein zusätzlicher Hinweis auf eine solche Konstellation ist, wenn die Garraumtür geöffnet und geschlossen wurde, ohne dass ein Timer abgelaufen ist, und die Garraumtür für mehr als z.B. 5 Sekunden geöffnet wurde. Wird auch der Türöffnungswinkel ausgerechnet, so kann als zusätzliches Kriterium ein Türöffnungswinkel von mindestens 90° über einen Zeitraum von wenigstens 5 Sekunden ausgewertet werden. Als elfte Warnmeldung kann in diesem Fall z.B. die Ausgabe "Check Timer " auf der Anzeigeeinrichtung erfolgen.

Sinkt die Garraumtemperatur nach dem Beschicken mehrer Beladungsebenen unter einen Sollwert oder verbleibt zu lange unter demselben, kann eine zwölfte Warnmeldung ausgegeben werden, gemäß der derzeit keine weiteren Beladungen möglich sind, die so lange erscheint, bis die Garraumtemperatur wieder einen zum Garen von Gargut ausreichenden Wert erreicht hat.

Ein Aktivieren bzw. Einstellen eines Timers kann dazu verwendet werden, den Zeitpunkt bis zur Ausgabe einer Warnmeldung zu modifizieren. So kann beispielsweise vorgesehen sein, dass beim Einstellen eines Timers der Zeitpunkt zur Ausgabe der Warnmeldung wieder auf Null gesetzt wird.

Insgesamt ergibt sich so der Vorteil für den Anwender, dass ihm je nach Beladung des Gargeräts, je nach den klimatischen Bedingungen im Garraum des Gargeräts und abhängig von der Öffnung der Garraumtür jeweils ein passender Hinweise zur Verwendung des Gargeräts als Warnmeldung gegeben werden.

Die in der voranstehenden Beschreibung und den Ansprüchen offenbarten Merkmalen der Erfindung können sowohl einzeln als auch in jeder beliebigen Kombination für die Verwirklichung der Erfindung in ihren verschiedenen Ausführungsformen wesentlich sein.

## Patentansprüche

1. Verfahren zum Bestimmen eines Zeitpunkts zur Ausgabe zumindest einer optischen und/oder akustischen Warnmeldung für ein Gargerät mit einem über eine Garraumtür verschließbaren Garraum, in dem Gargut mittels einer Gargutbehandlungseinrichtung behandelt und/oder mittels einer Reinigungseinrichtung eine Reinigung durchgeführt werden kann, in Abhängigkeit von zumindest einer Öffnungszeit der Garraumtür, **dadurch gekennzeichnet, dass**
in Abhängigkeit von einem Betriebszustand des Gargeräts, einem im Gargerät ablaufenden Arbeitsprogramm, einer Beladung des Garraums mit Gargut, einer Beladung des Gargeräts mit Reinigungsmittel, einem Klima im Garraum und/oder einem Energieverbrauch des Gargeräts aus einer Vielzahl an Warnmeldungen eine Warnmeldung ausgewählt und der Ausgabezeitpunkt derselben bestimmt wird.

2. Verfahren nach Anspruch 1, **dadurch gekennzeichnet, dass**
Gefahrenhinweise, Bedienvorschläge und/oder Handlungsaufforderungen von der Vielzahl an Warnmeldungen umfasst werden.

3. Verfahren nach Anspruch 1 oder 2, **dadurch gekennzeichnet, dass**
der Ausgabezeitpunkt, die Ausgabeart und/oder die Ausgabedauer der Warnmeldung auch von zumindest einer, vorzugsweise für die ausgewählte Warnmeldung, vorgegebenen oder vorgebbaren Zeitdauer nach Auswahl der Warnmeldung abhängt.

4. Verfahren nach einem der vorangegangenen Ansprüche, **dadurch gekennzeichnet, dass** der Betriebszustand des Gargeräts bestimmt wird aus dem Betriebszustand zumindest einer Komponente der Gargutbehandlungseinrichtung insbesondere zumindest eines einer Behandlungsebene im Garraum zugeordneten Zeitgebers, und/oder zumindest einer Komponente der Reinigungseinrichtung und/oder über zumindest eine erste Sensiereinrichtung und/oder die Anzahl, die Dauer und/oder das Ausmaß einer Garraumtüröffnung.

5. Verfahren nach einem der vorangehenden Ansprüche, **dadurch gekennzeichnet, dass** das Arbeitsprogramm ausgewählt wird als ein Garprogramm, ein Reinigungsprogramm und/oder ein Diagnoseprogramm, wobei vorzugsweise das Garprogramm eine rollierende Beschickung des eine Vielzahl von Beladungsebenen aufweisenden Garraums ermöglicht.

6. Verfahren nach einem der vorangehenden Ansprüche, **dadurch gekennzeichnet, dass** die Beladung des Garraums und/oder die Beladung des Gargeräts bestimmt wird über eine Anwendereingabe, zumindest eine zweite Sensiereinrichtung, das Klima im Garraum, eine Aktivierung zumindest einer Komponente der Gargutbehandlungseinrichtung, vorzugsweise zumindest eines einer Behandlungsebene im Garraum zugeordneten Zeitgebers, eine Aktivierung zumindest einer Komponente der Reinigungseinrichtung, und/oder die Anzahl, die Dauer und/oder das Ausmaß einer Garraumtüröffnung.

7. Verfahren nach einem der vorangehenden Ansprüche, **dadurch gekennzeichnet, dass** das Klima im Garraum bestimmt wird über zumindest eine dritte Sensiereinrichtung, den Betriebszustand des Gargeräts, das Arbeitsprogramm, die Beladung und/oder die Anzahl, die Dauer und/oder das Ausmaß einer Garraumtüröffnung.

8. Verfahren nach einem der vorangehenden Ansprüche, **dadurch gekennzeichnet, dass** der Energieverbrauch des Gargeräts bestimmt wird über zumindest eine vierte Sensiereinrichtung, den Betriebszustand des Gargeräts, das Arbeitsprogramm, die Beladung, das Klima und/oder die Anzahl, die Dauer und/oder das Ausmaß einer Garraumtüröffnung.

9. Verfahren nach einem der vorangehenden Ansprüche, **dadurch gekennzeichnet, dass** bei der Bestimmung des Betriebszustands, der Beladung, des Klimas und/oder des Energieverbrauchs auf in einer Speichereinrichtung hinterlegte Daten zurückgegriffen wird, die vorzugsweise beim Betrieb des Gargeräts selbstlernend angepasst werden können.

10. Verfahren nach Anspruch 8, **dadurch gekennzeichnet, dass**
die Daten, insbesondere für Arbeitsprogramme und/oder empirisch gewonnene, Türöffnungszeiten umfassen, und/oder ein Toleranzbereich der Daten bei der Auswahl der Warnmeldung berücksichtigt wird.

11. Verfahren nach einem der Ansprüche 2 bis 10, **dadurch gekennzeichnet, dass**
der Gefahrenhinweise auf eine Gefahr bezüglich einer Garqualität, einer Ressourcenverschwendung, insbesondere in Form einer Energieverschwendung, Wasserverschwendung und/oder Reinigungsmittelverschwendung, einer Verlängerung der Zeit zum Ablauf des Arbeitsprogramms und/oder einer Verletzung eines Anwenders hinweist.

12. Verfahren nach einem der Ansprüche 2 bis 11, **dadurch gekennzeichnet, dass**
der Bedienvorschlag und/oder die Handlungsaufforderung
die Anzahl, die Dauer und/oder das Ausmaß einer Garraumtüröffnung und/oder Garraumtürschließung,
eine Beladung des Garraums mit Gargut, vorzugsweise unter Angabe eines Garguts, einer Behandlungsebene und/oder eines Gargutträgers,
eine Beladung des Gargeräts mit Reinigungsmittel, vorzugsweise unter Angabe der chemischen Zusammensetzung und/oder der Menge des Reinigungsmittels und/oder des Orts der Platzierung des Reinigungsmittels,
eine Einstellung der Gargutbehandlungseinrichtung, insbesondere eine Aktivierung eines, vorzugsweise zumindest einer Behandlungsebene im Garraum zugeordneten, Zeitgebers,
eine Einstellung der Reinigungseinrichtung und/oder
eine Auswahl eines Arbeitsprogramms, insbesondere zumindest eines Arbeitsvorgangs, des Arbeitsprogramms, betrifft.

13. Verfahren nach einem der vorangehenden Ansprüche, **dadurch gekennzeichnet, dass** die Anzeige der Warnmeldung nach Verstreichen zumindest einer bestimmten Zeitdauer ab dem Zeitpunkt der Ausgabe zumindest einmalig geändert, verstärkt und/oder hervorgehoben wird, vorzugsweise lauter und/oder schriller wird bei einer akustischen Warnmeldung, und/oder größer, bunter, heller, blinkend und/oder umkastelt wird bei einer optischen Warnmeldung, und/oder wiederholt wird.

14. Gargerät mit einem Garraum, einer Gargutbehandlungseinrichtung zur Behandlung von Gargut im Garraum, einer Reinigungseinrichtung zum Reinigen insbesondere des Garraums, einer Anzeigeeinrichtung, einer Bedieneinrichtung und einer Steuereinrichtung zum Durchführen eines Verfahrens nach einem der vorangehenden Ansprüche.

15. Gargerät nach Anspruch 14, **dadurch gekennzeichnet, dass**
die Anzeigeeinrichtung und die Bedieneinrichtung in einem ausgeformt sind und/oder zumindest ein Touchscreen, einen Lautsprecher und/oder ein Mikrophon umfassen.

16. Gargerät nach Anspruch 14 oder 15, **dadurch gekennzeichnet, dass**
die Gargutbehandlungseinrichtung zumindest eine Heizeinrichtung, eine Kühleinrichtung, eine Garraumatmosphärenzirkulationseinrichtung, eine Feuchtigkeitszufuhreinrichtung, eine Feuchtigkeitsabfuhreinrichtung und eine Wärmespeichereinrichtung umfasst, und/oder
die Reinigungseinrichtung zumindest eine Wasserzufuhreinrichtung und eine Reinigugsmittelzufuhreinrichtung, vorzugsweise umfassend zumindest einen Reinigungsmittelbehälter, aufweist.

17. Gargerät nach einem der Ansprüche 14 bis 16, **gekennzeichnet durch**
zumindest eine Sensiereinrichtung zum Erfassen
des Einschaltens und/oder Ausschaltens zumindest einer Komponente der Gargutbehandlungseinrichtung, wie insbesondere eines Zeitgebers, und/oder einer Komponente der Reinigungsmitteleinrichtung, insbesondere der Wasserzufuhr,
einer für das Klima im Garraum charakteristischen Größe, insbesondere bestimmt **durch** die Temperatur, Feuchte und/oder Garraumatmosphärenzirkulation,
der Anzahl, der Dauer und/oder des Ausmaßes einer Garraumtüröffnung, wobei das Ausmaß insbesondere **durch** einen Garraumtüröffnungswinkel bestimmt ist, und/oder eines Garegrads zumindest eines Garguts, insbesondere des inneren und/oder äußeren Garegrads.
